# EUROPÄISCHE PATENTANMELDUNG

(11) **EP 1 241 737 A1**
(43) Veröffentlichungstag der Anmeldung: **18.09.2002**
(21) Anmeldenummer: 01105430.1
(22) Anmeldetag: 13.03.2001
(51) Int. Cl.: H01R 13/58

(54) **Elektrisches Installationsgerät mit schraubenloser Zugentlastung**

(71) Anmelder: GIRA GIERSIEPEN GmbH. & CO. KG., D-42477 Radevormwald (DE)
(72) Erfinder: Pankin, Jürgen, 42477 Radevormwald (DE)
(74) Vertreter: Patentanwälte Dr. Solf & Zapf

(57) **Zusammenfassung**

Die Erfindung betrifft ein elektrisches Installationsgerät, wie einen Schalter, einen Taster, eine Steckdose oder dergleichen, mit einem Basisteil (1), an dem eine Einrichtung zur Zugentlastung für eine anschließbare elektrische Leitung (2) angeordnet ist. Um bei einer Vereinfachung und Verkürzung des Montagevorgangs beim Anschließen einer Leitung (2) eine wirksame Zugentlastung zu gewährleisten, wird vorgeschlagen, daß die Einrichtung zur Zugentlastung durch mindestens zwei voneinander beabstandete, mit dem Basisteil (1) verbundene, im wesentlichen starre, bezogen auf eine Längsverlaufsrichtung (X-X) der montierten elektrischen Leitung (2) auf einer Seite angeordnete Klemmelemente (3, 4) und mindestens ein, mit dem Basisteil (1) verbundenes, im wesentlichen federelastisches, bezogen auf die Längsverlaufsrichtung (X-X) der Leitung (2) auf der anderen Seite angeordnetes Klemmelement (5) gebildet ist.

## Beschreibung

Die vorliegende Erfindung betrifft ein elektrisches Installationsgerät, wie einen Schalter, einen Taster, eine Steckdose oder dergleichen, mit einem Basisteil, an dem eine Einrichtung zur Zugentlastung für eine anschließbare elektrische Leitung angeordnet ist.

Installationsgeräte mit Einrichtungen zur Zugentlastung für anschließbare elektrische Leitungen sind bekannt. Hierbei besteht eine bekannte Einrichtung zur Zugentlastung beispielsweise aus einem Abdecksteg, der mit dem Basisteil, wie dem Boden, einer Wand, einem Gehäuseteil oder dergleichen, verschraubt wird, indem er die Leitung quer zu dessen Längsrichtung übergreift. Üblicherweise sind dabei zwei Verschraubungsstellen vorgesehen, die sich an den beiden Enden des Abdecksteges befinden. Das Vorhandensein einer Schraubverbindung erfordert zur Montage der Zugentlastungsvorrichtung beim Anschließen einer Leitung im einfachsten Fall einen Schraubendreher. Des weiteren handelt es sich bei einer Schraube um ein leicht verlierbares Teil, und der Montagevorgang erfordert, z.B. beim Ansetzen der Schraube, eine gewisse Genauigkeit und Zeit.

Der vorliegenden Erfindung liegt die Aufgabe zugrunde, ein elektrisches Installationsgerät der bekannten Art derart zu verbessern, daß bei Vereinfachung und Verkürzung des Montagevorgangs beim Anschließen einer Leitung eine wirksame Zugentlastung gewährleistet ist.

Erfindungsgemäß wird dies dadurch erreicht, daß die Einrichtung zur Zugentlastung durch mindestens zwei voneinander beabstandete, mit dem Basisteil verbundene, im wesentlichen starre, bezogen auf eine Längsverlaufsrichtung der montierten Leitung auf einer Seite angeordnete Klemmelemente und mindestens ein, mit dem Basisteil verbundenes, im wesentlichen federelastisches, bezogen auf die Längsverlaufsrichtung der Leitung auf der anderen Seite angeordnetes Klemmelement gebildet ist.

Das erfindungsgemäße elektrische Installationsgerät gewährleistet eine wirksame Zugentlastung, indem die elektrische Leitung, vorzugsweise in der Nähe eines zum Anschluß bestimmten Endes zwischen die starren Klemmelemente auf der einen Seite und das federelastische Klemmelement auf der anderen Seite geklemmt werden kann. Beim Einlegen der Leitung zwischen die Klemmelemente weicht dabei das federelastische Klemmelement geringfügig zurück und schmiegt sich danach an die Leitung halternd an. Die Montage ist dabei denkbar einfach, da erfindungsgemäß der Einsatz von Schrauben vermieden werden kann.

Weitere vorteilhafte Ausführungen der Erfindung sind in den Unteransprüchen und der nachfolgenden Beschreibung enthalten.

Anhand des in den Zeichnungen dargestellten Ausführungsbeispiels wird die Erfindung näher erläutert. Es zeigen:
- Fig. 1: eine Draufsicht auf ein erfindungsgemäßes elektrisches Installationsgerätes,
- Fig. 2: einen vergrößerten Ausschnitt des in Fig. 1 mit II bezeichneten Bereiches,
- Fig. 3: eine perspektivische Ansicht eines erfindungsgemäßen elektrischen Installationsgerätes mit zwei Bereichen, in denen sich jeweils eine Einrichtung zur Zugentlastung befindet, wobei in einem Bereich eine angeschlossenes elektrische Leitung dargestellt ist.

In den Zeichnungsfiguren sind gleiche und einander entsprechende Teile stets mit den gleichen Bezugszeichen versehen, so daß sie in der Regel auch nur einmal beschrieben werden.

Die beiden Figuren 1 und 3 zeigen ein erfindungsgemäßes elektrisches Installationsgerät mit einem Basisteil 1, an dem zwei (nicht näher bezeichnete) Einrichtungen zur Zugentlastung für eine anschließbare elektrische Leitung 2 (Fig. 3), z.B. ein NYM-Kabel, angeordnet sind. Bei dem Basisteil 1 kann es sich, wie eingangs erwähnt, um einen Sockel, einen Boden, eine Wand, einem Gehäuseteil oder dergleichen handeln. Die beiden dargestellten Einrichtungen zur Zugentlastung sind gleichartig ausgebildet und unterscheiden sich nur hinsichtlich ihrer Größe, die auf unterschiedliche Leitungsdurchmesser D abgestimmt ist.

Die Einrichtungen zur Zugentlastung sind dabei jeweils erfindungsgemäß durch mindestens zwei um einen Abstand A voneinander beabstandete (Fig. 2), mit dem Basisteil 1 verbundene, im wesentlichen starre, bezogen auf eine Längsverlaufsrichtung X-X der montierten Leitung 2 auf einer Seite angeordnete Klemmelemente 3, 4 und mindestens ein, mit dem Basisteil 1 verbundenes, im wesentlichen federelastisches, bezogen auf die Längsverlaufsrichtung X-X der Leitung 2 auf der anderen Seite angeordnetes Klemmelement 5 gebildet.

Das federelastische Klemmelement 5 ist dabei hinsichtlich des Abstands A der beiden starren Klemmelemente 3, 4 etwa mittig angeordnet, so daß eine in der Zugentlastungseinrichtung befindliche Leitung 2 einer insbesondere symmetrisch wirkenden Dreipunkt-Belastung ausgesetzt ist, wobei die beiden starren Klemmelemente 3, 4 ein Gegenlager für das federelastische Klemmelement 5 bilden. An mindestens einem Klemmelement, vorzugsweise an allen Klemmelementen 3, 4, 5 können dabei - wie dargestellt - für eine feste Halterung der Leitung 2 in Richtung auf die Leitung 2 weisende (nicht näher bezeichnete) Schneiden ausgebildet sein. Um einer Beschädigung der Leitungsummantelung vorzubeugen, können diese Schneiden mit Vorteil abgestumpft sein.

Die Klemmelemente 3, 4, 5 sind in fertigungstechnisch vorteilhafter Weise einstückig mit dem Basisteil 1 ausgeführt und als von einer Oberfläche 1a des Basisteils 1 senkrecht abstehende Stege ausgebildet.

Wie Fig. 1 des weiteren zeigt, kann an dem erfindungsgemäßen elektrischen Installationsgerät ein mit dem Basisteil 1 verbindbares, insbesondere verrastbares, Deckelteil 6 vorgesehen sein, das in geschlossenem Zustand die Klemmelemente 3, 4, 5 übergreift und abdeckt. In der dargestellten Ausführung ist das Deckelteil 6 einseitig unverlierbar über ein Filmscharnier 7 mit dem Basisteil 1 verbunden und weist anderseitig in einem Randsteg 8 befindliche Rastöffnungen 9, 10 auf, die zum Verschließen des Deckelteiles 6 mit korrespondierenden Rasthaken 11, 12 am Basisteil 1 zusammenwirken.

Das Deckelteil 6 weist an seiner Unterseite 6a mindestens einen Vorsprung 13 auf, der bei verschlossenem Deckelteil 6 in einer im wesentlichen senkrecht zu der Oberfläche 1a des Basisteils 1 wirkenden Richtung auf die zwischen den Klemmelementen 3, 4, 5 gehaltene Leitung 2 drückt. Auf diese Weise ist die Leitung 2 im Montagezustand mit Vorteil rundum - einerseits zwischen den Klemmelementen 3, 4, 5, andererseits zwischen der Oberfläche 1a des Basisteils 1 und dem Vorsprung 13 am Deckelteil 6 - gehalten.

Wie in Fig. 1 die Darstellung an einem mit dem Bezugszeichen 3 bezeichneten starren Klemmelement, aber auch insbesondere die vergrößerte Darstellung in Fig. 2 (an dem federelastischen Klemmelement 5 dargestellt) verdeutlichen, können die oben genannten Schneiden der Klemmelemente 3, 4, 5 bevorzugt asymmetrisch ausgebildet sein, wobei eine erste auf eine Schneidenkante K zulaufende Seitenfläche S1 vorzugsweise etwa senkrecht zur Längsverlaufsrichtung X-X der Leitung 2 ausgerichtet ist und eine zweite auf die Schneidenkante K zulaufende Seitenfläche S2 mit der ersten Seitenfläche S1 einen spitzen Winkel einschließt. Dadurch kann die Leitung 2 zur Montage in Richtung seiner Längsverlaufsrichtung X-X leicht über die zweite - eine Gleitschräge bildende - Seitenfläche S2 zwischen die Klemmelemente 3, 4, 5 geschoben, in umgekehrter Richtung jedoch gegen die erste - einen Widerhaken bildende Seitenfläche S1 - nur gegen einen erheblich größeren Widerstand herausgezogen werden. Die erste Seitenfläche S1 sollte dabei insbesondere in eine Richtung auf eine Anschlußstelle (Steckklemme 14 in Fig. 1 und 3) für die Leitung 2 hin weisen, damit ein Herausziehen der Leitung 2 aus der Anschlußstelle 14 unterbunden ist.

Die Erfindung ist nicht auf das beschriebene Ausführungsbeispiel beschränkt, sondern umfaßt auch alle im Sinne der Erfindung gleichwirkenden Ausführungen. So können beispielsweise auch mehr als die dargestellten Klemmelemente 3, 4, 5 vorgesehen werden, z.B. drei oder fünf starre Klemmelemente und zwei oder vier federelastische Klemmelemente, die dann jeweils wieder - wie im Ausführungsbeispiel dargestellt - reißverschlußartig ineinandergreifen. Dadurch kann die Zugbelastbarkeit der Einrichtung zur Zugentlastung erhöht werden.

Die erste Seitenfläche S1 kann (abweichend zu dem dargestellten rechtwinkligen Verlauf zur Längsverlaufsrichtung X-X der Leitung 2) auch in einer Ebene verlaufen, die mit der Längsverlaufsrichtung X-X der Leitung 2 einen spitzen Winkel einschließt, der in Richtung auf die Anschlußstelle 14 für die Leitung 2 hin geöffnet ist und größer ist als der Winkel, den die zweite Seitenfläche S2 mit der Längsverlaufsrichtung X-X der Leitung 2 einschließt. Dadurch entsteht an den Klemmelementen 3, 4, 5 ein Hinterschnitt, d.h. die Klemmelemente 3, 4, 5 weisen mit ihren Schneidenkanten K sägezahnartig entgegen einer Auszugsrichtung für die Leitung 2. Auch dadurch kann die Zugbelastbarkeit der Einrichtung zur Zugentlastung noch erhöht werden.

Weiterhin kann der Fachmann das erfindungsgemäße elektrische Installationsgerät durch zusätzliche zweckmäßige technische Maßnahmen ergänzen, ohne daß der Rahmen der Erfindung verlassen wird. So könnte das federelastische Klemmelement 5 auch mittels einer zusätzlichen, quer zur Längsverlaufsrichtung der Leitung 2 wirkenden Druckfeder belastet sein, so daß trotz eines eventuellen Zurückweichen der Leitung 2 gegenüber dem Klemmelement 5, beispielsweise durch Alterungserscheinungen (Fließvorgänge) einer Kabelhülle, dauerhaft eine sichere Halterung der Leitung in der Zugentlastungseinrichtung gewährleistet ist.

Ferner ist die Erfindung nicht auf die im Anspruch 1 definierte Merkmalskombination beschränkt, sondern kann auch durch jede beliebige andere Kombination von bestimmten Merkmalen aller insgesamt offenbarten Einzelmerkmale definiert sein. Dies bedeutet, daß grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

### Bezugszeichen

- 1: Basisteil
- 1a: Oberfläche von 1
- 2: elektrische Leitung
- 3: starres Klemmelement
- 4: starres Klemmelement
- 5: federelastisches Klemmelement
- 6: Deckelteil
- 6a: Unterseite von 6
- 7: Filmscharnier zwischen 1 und 6
- 8: Randsteg an 6
- 9, 10: Rastöffnungen in 8
- 11,12: Rasthaken an 1
- 13: Vorsprung an 6a
- 14: Anschlußstelle von 2 (Steckklemme)

- A: Abstand zwischen 3 und 4
- D: Durchmesser von 2
- K: Schneidenkante von 3, 4, 5
- S1,S2: Seitenflächen von 3, 4, 5
- X-X: Längsverlaufsrichtung von 2

## Patentansprüche

1. Elektrisches Installationsgerät, wie Schalter, Taster, Steckdose oder dergleichen, mit einem Basisteil (1), an dem eine Einrichtung zur Zugentlastung für eine anschließbare elektrische Leitung (2) angeordnet ist,
**dadurch gekennzeichnet, daß** die Einrichtung zur Zugentlastung durch mindestens zwei voneinander beabstandete (Abstand A), mit dem Basisteil (1) verbundene, im wesentlichen starre, bezogen auf eine Längsverlaufsrichtung (X-X) der montierten elektrischen Leitung (2) auf einer Seite angeordnete Klemmelemente (3, 4) und mindestens ein, mit dem Basisteil (1) verbundenes, im wesentlichen federelastisches, bezogen auf die Längsverlaufsrichtung (X-X) der Leitung (2) auf der anderen Seite angeordnetes Klemmelement (5) gebildet ist.

2. Elektrisches Installationsgerät nach Anspruch 1,
**dadurch gekennzeichnet, daß** die Klemmelemente (3, 4, 5) einstückig mit dem Basisteil (1) ausgeführt sind.

3. Elektrisches Installationsgerät nach Anspruch 1 oder 2,
**dadurch gekennzeichnet, daß** die Klemmelemente (3, 4, 5) als senkrecht von einer Oberfläche (1a) des Basisteils (1) abstehende Stege ausgebildet sind.

4. Elektrisches Installationsgerät nach einem oder mehreren der Ansprüche 1 bis 3,
**dadurch gekennzeichnet, daß** das federelastische Klemmelement (5) mittels einer zusätzlichen, quer zur Längsverlaufsrichtung (X-X) der Leitung (2) wirkenden Druckfeder belastet ist.

5. Elektrisches Installationsgerät nach einem oder mehreren der Ansprüche 1 bis 4,
**dadurch gekennzeichnet, daß** an mindestens einem Klemmelement (3, 4, 5), vorzugsweise an allen Klemmelementen (3, 4, 5), in Richtung auf die Leitung (2) weisende Schneiden ausgebildet sind.

6. Elektrisches Installationsgerät nach Anspruch 5,
**dadurch gekennzeichnet, daß** die Schneiden abgestumpft sind.

7. Elektrisches Installationsgerät nach Anspruch 5 oder 6,
**dadurch gekennzeichnet, daß** die Schneiden asymmetrisch ausgebildet sind, wobei eine erste auf eine Schneidenkante (K) zulaufende Seitenfläche (S1) vorzugsweise etwa senkrecht zur Längsverlaufsrichtung (X-X) der Leitung (2) ausgerichtet ist und eine zweite auf die Schneidenkante (K) zulaufende Seitenfläche (S2) mit der ersten Seitenfläche (S1) einen spitzen Winkel einschließt.

8. Elektrisches Installationsgerät nach Anspruch 7,
**dadurch gekennzeichnet, daß** die erste Seitenfläche (S1) in eine Richtung auf eine Anschlußstelle (14) für die Leitung (2) hin weist.

9. Elektrisches Installationsgerät nach Anspruch 7 oder 8,
**dadurch gekennzeichnet, daß** die erste Seitenfläche (S1) in einer Ebene verläuft, die mit der Längsverlaufsrichtung (X-X) der Leitung (2) einen spitzen Winkel einschließt, der in Richtung auf eine Anschlußstelle (14) für die Leitung (2) hin geöffnet ist.

10. Elektrisches Installationsgerät nach einem oder mehreren der Ansprüche 1 bis 9,
**dadurch gekennzeichnet, daß** das federelastische Klemmelement (5) hinsichtlich des Abstands (A) der beiden starren Klemmelemente (3, 4) voneinander etwa mittig angeordnet ist.

11. Elektrisches Installationsgerät nach einem oder mehreren der Ansprüche 1 bis 10,
**gekennzeichnet durch** ein mit dem Basisteil (1) verbindbares, insbesondere verrastbares, Deckelteil (6), das in geschlossenem Zustand die Klemmelemente (3, 4, 5) übergreift und abdeckt.

12. Elektrisches Installationsgerät nach Anspruch 11,
**dadurch gekennzeichnet, daß** das Deckelteil (6) an seiner Unterseite (6a) mindestens einen Vorsprung (13) aufweist, der bei verschlossenem Deckelteil (6) in einer im wesentlichen senkrecht zu einer/der Oberfläche (1a) des Basisteils (1) wirkenden Richtung auf die zwischen den Klemmelementen (3, 4, 5) gehaltene Leitung (2) drückt.
